# EUROPÄISCHE PATENTSCHRIFT

(11) **EP 1 151 184 B1**
(45) Veröffentlichungstag und Bekanntmachung des Hinweises auf die Patenterteilung: **10.09.2003**
(21) Anmeldenummer: 00907462.6
(22) Anmeldetag: 11.01.2000
(51) Int. Cl.: F01N 7/10, F01N 3/28

(54) **ABGASSYSTEM MIT WENIGSTENS EINER LEITFLÄCHE**
EXHAUST SYSTEM WITH AT LEAST ONE BAFFLE PLATE
SYSTEME DE GAZ D'ECHAPPEMENT COMPORTANT AU MOINS UNE SURFACE DE GUIDAGE

(30) Priorität: 08.02.1999 DE 19905032
(43) Veröffentlichungstag der Anmeldung: 07.11.2001
(73) Patentinhaber: Emitec Gesellschaft für Emissionstechnologie mbH, 53797 Lohmar (DE)
(72) Erfinder: MAUS, Wolfgang, D-51429 Bergisch Gladbach (DE)
(74) Vertreter: Kahlhöfer, Hermann, Dipl.-Phys.
(86) Internationale Anmeldenummer: EP0000139
(87) Internationale Veröffentlichungsnummer: WO00047878

(56) Entgegenhaltungen:
- US-A- 4 206 178
- US-A- 4 420 933
- US-A- 5 351 483

## Beschreibung

Die vorliegende Erfindung betrifft ein Abgassystem mit einem Sammler zur Zusammenführung von Abgasströmen aus zwei oder mehr Zylindern eines Verbrennungsmotors, wobei der Sammler einen Auslaßquerschnitt hat, hinter dem sich ein Mantelrohr anschließt, in dem ein Wabenkörper angeordnet ist. Weiterhin wird ein Verfahren zur Beaufschlagung eines Wabenkörpers mit Abgasströmen behandelt.

Gesetzliche Auflagen erfordern es, daß das Kaltstartverhalten von Verbrennungsmotoren bezüglich ihrer Abgasemissionen verbessert wird. Dazu ist es bekannt, einen ersten Katalysator motornah, z.B. dicht hinter einem Krümmer vorzusehen. Aufgrund der hohen Temperaturen hinter dem Krümmer führt dieses zu einer schnellen Aufheizung des dahinter angeordneten Katalysators, allerdings ist er dort auch hohen thermischen und mechanischen Wechselbelastungen aufgrund der pulsierenden Abgasströme ausgesetzt.

In diesem Zusammenhang ist aus der US 5,351,483 ein Abgassystem mit einer perforierten Prallplatte bekannt, die in einem Sammler vor einem Wabenkörper angeordnet ist und zu einem räumlich homogenen Strömungsprofil des aus unterschiedlichen Zylindern eines Verbrennungsmotors stammenden pulsierenden Abgases führt. Aus der US 4,420,933 ist ein Abgassystem mit einem Wabenkörper bekannt, bei dem sich der zu durchströmende Querschnitt beim Übergang zum Mantelrohr des Wabenkörpers verringert.

Aufgabe der vorliegenden Erfindung ist es, das Emissionsverhalten eines Verbrennungsmotors, insbesondere in der Kaltstartphase zu verbessern, wobei insbesondere die Lebensdauer eines motornah eingesetzten Wabenkörpers verlängert werden soll.

Diese Aufgabe wird durch ein Abgassystem mit den Merkmalen gemäß Anspruch 1,sowie mit einem Verfahren mit den Merkmalen des Anspruches gelöst. Vorteilhafte Ausgestaltungen und Weiterbildungen sind in den jeweiligen abhängigen Ansprüchen angegeben.

Das erfindungsgemäße Abgassystem mit einem Sammler zur Zusammenführung von Abgasströmen aus zwei oder mehr Zylindern eines Verbrennungsmotors, wobei der Sammler einen Auslaßquerschnitt hat, hinter dem sich ein Mantelrohr anschließt, in dem ein Wabenkörper angeordnet ist, zeichnet sich dadurch aus, daß zwischen dem Auslaßquerschnitt und dem Wabenkörper ein zu durchströmender Raum ist, in dem wenigstens eine erste Leitfläche zur Umlenkung zumindest eines Teils der Abgasströme Bestandteil des Mantelrohrs ist und die erste Leitfläche als eine Art Blende ausgebildet ist, die den freien Querschnitt hinter dem Auslaßquerschnitt verringert, woran sich wieder der freie Querschnitt des Mantelrohrs anschließt.

Eine derartige erste Leitfläche verzögert das Auftreffen der einzelnen Abgasströme auf die anströmseitige Stirnfläche des Wabenkörpers. Dabei führt die Verwirbelung der Abgasströme zu einer verbesserten Durchmischung eines dem Wabenkörper zugeführten Gesamtabgasstromes, was insbesondere die nachfolgende katalytische Reaktion verbessert. Auch die Meßgenauigkeit einer in dem Sammelraum oder dahinter gegebenenfalls angeordneten Lambda-Sonde zur Messung des Sauerstoffgehaltes wird erhöht, da die etwas ungleichmäßige Zusammensetzung der einzelnen Abgasströme zumindest teilweise ausgeglichen wird. Da die Abgasströme in Form einer Pulsationsströmung in den Sammler strömen, fängt die erste Leitfläche einen Druckgradienten auf und baut diesen ab. Der nachgeordnete Wabenkörper wird um diesen Druckgradienten entlastet. Schädigungen aufgrund der Pulsationsströmung, wie sie über einen langen Betriebszeitraum auftreten könnten, werden dadurch in vorteilhafter Weise vermieden.

Vorteilhaft ist es auch, wenn die erste Leitfläche so ausgebildet ist, daß die Abgasströme vor dem Wabenkörper umgelenkt werden. Die Umlenkung, das bedeutet eine wesentliche Änderung der ursprünglichen Strömungsrichtung der Abgasströme, verzögert wiederum deren Auftreffen auf den Wabenkörper, so daß insbesondere schon eine Wechselwirkung mit dem nächsten Abgaspuls aus einer anderen Abgasleitung zur Vergleichmäßigung des Druckes erfolgt. Insbesondere stellt sich in vorteilhafter Weise ein Unterdruck nach Druckimpuls auch bei den anderen Zylindern ein. Zum anderen ermöglicht es, durch dabei auftretende

Wirbelbildung wiederum zu einer guten Vermischung des Fluidstromes zu gelangen. Eine Weiterbildung der ersten Leitfläche sieht vor, daß diese so ausgebildet ist, daß die Abgasströme zumindest zum Teil zurückströmen. Das bedeutet, daß die Abgasströme zumindest teilweise wieder in diejenige Richtung gelenkt werden, aus der sie zugeströmt kommen. Bevorzugt wird die erste Leitfläche so angeordnet, daß sie den in dem Raum strömenden Abgasströmen zumindest teilweise gegenüberliegt. Eine Weiterbildung sieht vor, daß die erste Leitfläche so angeordnet ist, daß eine direkte Anströmung der Abgasströme zum Wabenkörper zumindest zum Teil versperrt ist.

Zum einen führt dieses dazu, daß eine geradlinige Beaufschlagung der Stirnfläche des Wabenkörpers behindert ist, vorzugsweise sogar vollständig unterbunden ist. Dabei wird bei einer wenigstens teilweisen Versperrung des Strömungsweges der Druckgradient zumindest so weit abgebaut, daß eine gegebenenfalls auftretende Beschädigung des Wabenkörpers über eine längere Betriebszeitdauer verhindert wird. Zudem kommt es zu Mischungseffekten zwischen den einzelnen Abgasströmen. Chemische Reaktionen können ebenso wie Temperaturangleichungen durch diese Durchmischung erzielt werden. Zeitversetzte Druckunterschiede in den einzelnen Abgasströmen können dadurch so ausgeglichen werden, daß nach erfolgter Verwirbelung derselben ein vergleichmäßigter Gesamtabgasstrom auf die Stirnfläche des Wabenkörpers auftrifft.

Eine Ausgestaltung der ersten Leitfläche sieht vor, dafür beispielsweise ein Leitblech einzusetzen. Das Leitblech muß in der Lage sein, auftretende Temperaturdifferenzen wie auch Druckunterschiede auffangen zu können. Insbesondere ist die erste Leitfläche so ausgeführt, daß sie den freien Querschnitt hinter dem Auslaßquerschnitt verringert, woran sich wieder der freie Querschnitt des Mantelrohres anschließt. Bevorzugt ist die erste Leitfläche daher als eine Art Blende ausgebildet.

Alternative und/oder kumulative Ausführungen einer ersten Leitfläche sehen vor, daß diese gleichmäßig und/oder ungleichmäßig, teilweise oder gänzlich verteilt Löcher und/oder am seitlichen äußeren Rand Ausschnitte und/oder wenigstens eine Randöffnung und/oder auf wenigstens einer ihrer Oberflächen wenigstens eine Wölbung aufweist.

Zwischen dem Auslaßquerschnitt und der ersten Leitfläche ist vorzugsweise ein Wirbelraum als Reaktionsraum ausgebildet. In diesem ist ausreichend Platz, um beispielsweise eine Mischung der einzelnen Abgasströme gewährleisten zu können. Weiterhin dient dieser Wirbelraum auch in einer gewissen Art als Beruhigungsraum für die auf die Stirnfläche des Wabenkörpers schließlich auftretende Gesamtabgasströmung. Über eine geeignete Dimensionierung des Wirbelraumes ist einstellbar, in welcher Art und Weise eine Durchmischung nach Verwirbelung durch die Leitfläche sich vollzieht. Auch bestimmt die Gestalt des Wirbelraumes, in welcher Art und Weise Druckgradienten der einzelnen Abgasströme gegeneinander wirken und schließlich vergleichmäßigt werden können. Auch dient der Wirbelraum zur Ausbildung einer gleichmäßigen Temperaturverteilung innerhalb der auf den Wabenkörper schließlich auftreffenden Gesamtabgasströmung.

Bevorzugt ist es, wenn die erste Leitfläche näher zum Auslaßquerschnitt als zum Wabenkörper angeordnet ist. Zum einen fängt die Leitfläche einen Druckgradienten dadurch sehr viel früher auf. Zum anderen gelingt es dadurch, eine aus verschiedenen aufeinandertreffenden Abgasströmen eine resultierende Gesamtströmung hinter der Führungsfläche wiederum soweit über den sich daran anschließenden freien Querschnitt des Mantelrohres zu verteilen, daß die gesamte Stirnfläche des Wabenkörpers vergleichmäßigt über ihren Querschnitt angeströmt wird.

Insbesondere die Ausbildung von Hinterwirbelungen hinter der Leitfläche kann im Zusammenspiel mit einer entsprechenden Gestaltung der Strömungsfläche vermieden werden. Gleiches gilt für die Vermeidung von Bereichen, in denen eine abgelöste Strömung und dadurch Gebiete entstehen, in denen Teile des Abgasstromes im Vergleich zur übrigen Strömung für einen gewissen Zeitraum verharren. Sofern eine Leitfläche zur Erzielung der beschriebenen Vorteile nicht ausreicht wird vorgeschlagen, im zu durchströmenden Raum zwischen der ersten Leitfläche und dem Wabenkörper eine zweite Leitfläche anzuordnen.

Der erfindungsgemäße Wabenkörper in einem Mantelrohr für ein Abgassystem zeichnet sich dadurch aus, daß wenigstens eine erste Leitfläche Bestandteil des Mantelrohrs ist. Dies kann beispielsweise durch entsprechende Einfalzung oder ähnliches bei Herstellung des Mantelrohres erfolgen.

Dadurch die vorgeschlagenen Anordnungen wenigstens einer Leitfläche an einem Rand des Strömungsweges zum Wabenkörper gelingt es in vorteilhafter Weise, einen mittleren Querschnitt des zu durchströmenden Raums hinter der Leitfläche freizuhalten, gleichzeitig aber auch der Einströmung der Abgasströme eine entsprechende Gegenfläche zur Verwirbelung zu bieten.

Das erfindungsgemäße Verfahren zur Beaufschlagung eines Wabenkörpers mit Abgasströmen, welche wenigstens teilweise aus unterschiedlichen Richtungen zum Wabenkörper gelangen, zeichnet sich dadurch aus, daß die Abgasströme vor ihrem Auftreffen auf den Wabenkörper durch wenigstens eine erste in das Mantelrohr integrierte Leitfläche die als eine Art Blende ausgebildet ist, die den freien Querschnitt hinter einem Auslaßquerschnitt verringert, woran sich wieder der freie Querschnitt des Mantelrohres anschließt, so umgelenkt werden, daß sie zumindest teilweise in eine zu den Abgasstromen entgegengesetzte Richtung strömen und so verzögert auf den Wabenkörper auftreffen. Die einzelnen Abgasströme werden vor einem Auftreffen auf den Wabenkörper so umgelenkt, daß sie zumindest teilweise in die entgegengesetzte Richtung strömen, dabei sich miteinander vermischen und anschließend erst auf den Wabenkörper auftreffen. Dieses Verfahren ist insbesondere bevorzugt, wenn die Abgasströme druckpulsierend auf den Wabenkörper zuströmen. Das Verfahren ist ebenfalls sehr zweckmäßig, wenn die einzelnen Abgasströme zeitversetzt zueinander auf den Wabenkörper zuströmen.

Zur weiteren Verbesserung des Emissionsverhalten eines Verbrennungsmotors, insbesondere in der Kaltstartphase, wird vorgeschlagen, daß die durch die erste Leitfläche umgelenkten und verwirbelten Abgasströme eine zweite Leitfläche durchströmen, wodurch neben den beschriebenen Vorteilen in vorteilhafter Weise insbesondere die gesamte Stirnfläche des Wabenkörpers noch mehr vergleichmäßigt über ihren Querschnitt angeströmt wird.

Weitere Vorteile und Merkmale der Erfindung werden anhand der nachfolgenden Zeichnung näher erläutert, wobei diese untereinander und mit obigen angeführten Merkmalen kombiniert, zusätzliche vorteilhafte Weiterbildungen ergeben. Die Zeichnung gibt ein bevorzugtes Anwendungsgebiet der Erfindung wieder. Neben dem Einsatz des Abgassystems und des Verfahrens in einem Abgasstrang eines Verbrennungsmotors ist die Erfindung insbesondere auch dort einsetzbar, wo mehrere einzelne Fluidströme aus verschiedenen Richtungen aufeinandertreffen und unmittelbar anschließend auf einen Wabenkörper mit einer katalytisch aktiven Beschichtung auftreffen, wobei besondere Vorteile der Erfindung sich für Fluidströme ergeben, die einerseits über Druckgradienten verfügen, untereinander zeitversetzt, insbesondere ineinanderströmen, chemisch reagieren bzw. Temperaturgradienten innerhalb des Fluidstroms oder zwischen Fluidströme aufweisen.

Es zeigen:
- Fig. 1: ein Abgassystem mit einem Sammler und einem unmittelbar angeschlossenen Wabenkörper in perspektivischer Darstellung;
- Fig. 2: eine schematische Ansicht des Abgassystems nach Fig. 1;
- Fig. 3: ein erstes Ausführungsbeispiel einer Leitfläche in der Art einer Blende;
- Fig. 4: eine zweites Ausführungsbeispiel einer Leitfläche, die gewölbt ist;
- Fig. 5: ein drittes Ausführungsbeispiel einer Leitfläche, die gewölbt und an ihrem Rand eine Aussparung aufweist; und
- Fig. 6: einen Querschnitt durch die Leitfläche gemäß Fig. 5.

Fig. 1 zeigt ein bevorzugtes Anwendungsgebiet eines Abgassystems 1 mit einem Sammler 2 zur Zusammenführung von Abgasströmen aus zwei oder mehr nicht dargestellten Zylindern eines Verbrennungsmotors, insbesondere von vier Abgasströmen eines Vierzylinder-Motors. Unmittelbar hinter dem Sammler 2 schließt sich ein Mantelrohr 3 an, in dem ein Wabenkörper 7 als Startkatalysator angeordnet ist. Wie aus dieser Figur hervorgeht, wird vorzugsweise das Abgassystem 1 so aufgebaut, daß erste Flansche 4 jeweils zu den einzelnen Zylindern des Verbrennungsmotors führen, während ein zweiter Flansch 5 in Durchströmungsrichtung durch den Sammler 2 hinter dem Mantelrohr 3 zum Anschluß beispielsweise an einen nicht dargestellten Abgasstrang in Richtung zu einem Schalldämpfer führt. Das Abgassystem 1 bildet ein einziges Bauteil, das als ganzes in den Abgasstrang des Verbrennungsmotors eingebaut werden kann.

Zweckmäßig ist, wenn das Abgassystem 1 eine Trennebene 6 aufweist, so daß der Sammler 2 und das Mantelrohr 3 beispielsweise zum Austausch des Startkatalysators wieder voneinander getrennt werden können.

Fig. 2 zeigt eine schematische Ansicht des Abgassystems 1 aus Fig. 1. Gleichartige Gegenstände haben hierbei gleiche Bezugsziffern. Zwischen dem Sammler 2 und dem Wabenkörper 7 als Startkatalysator ist eine erste Leitfläche 8 in einem zu durchströmenden Raum 10 angeordnet. Von den jeweiligen Einzelzylindern des Verbrennungsmotors gelangen ein erster Abgasstrom 11, ein zweiter Abgasstrom 12, ein dritter Abgasstrom 13 und ein vierter Abgasstrom 14, jeweils durch einen Pfeil angedeutet, über einen Auslaßquerschnitt 9 des Sammlers 2, hier gestrichelt in Fig. 2 angedeutet, in einen Wirbelraum 15. Die einzelnen Abgasströme 11, 12, 13, 14 können zu einer punktuellen Beaufschlagung einer Stirnfläche 16 des Wabenkörpers 7 führen. Die erste Leitfläche 8 ist jedoch so in den zu durchströmenden Raum 10 angeordnet, daß die einzelnen Abgasströme 11, 12, 13, 14 zumindest zum Teil verwirbelt und umgelenkt werden. Beispielsweise prallt der erste Abgasstrom 11 von der ersten Leitfläche 8 teilweise ab und strömt dem benachbarten zweiten Abgasstrom 12 entgegen. Dabei kommt es zur Durchmischung dieser beiden Abgasströme 11, 12. Dieses ist insbesondere aufgrund der Druckpulsationen im Abgassystem 1 durch die wirkenden Zylinderbewegungen ausnutzbar. Durch geeignete Anordnung und Ausgestaltung der ersten Leitfläche 8 im zu durchströmenden Raum 10 kann die Vermischung der Abgasströme 11, 12, 13, 14 insbesondere so optimiert werden, daß für einen breiten Lastbereich des Motors sich eine erhöhte Verweilzeit in dem zu durchströmenden Raum 10 ergibt. Das führt dazu, daß aufgrund der Verwirbelung beispielsweise zum einen der erste Abgasstrom 11 selbst nochmals durchmischt wird, gleichzeitig aber auch eine Durchmischung mit dem benachbarten zweite Abgasstrom 12 bewirkt wird. Aufgrund dessen werden bisher noch nicht vollzogene Reaktionen und Umsetzungen im Abgasgemisch angeregt, Temperaturunterschiede ausgeglichen sowie ein vergleichmäßigter Volumenstrom als resultierender Gasstrom auf den Wabenkörper 7 zuströmend, bewirkt Bevorzugt ist es daher, daß die erste beitfläche 8 einen größeren Abstand zur Stirnfläche 16 des Wabenkörpers 7 aufweist als zum Auslaßquerschnitt 9 des Sammlers 2. Der Abstand A zwischen der Stirnfläche 16 des Wabenkörpers 7 und dem Auslaßquerschnitt 9 wird insbesondere so gewählt, daß ein resultierender Gesamtabgasstrom 17, hier als sich auffächernder Mehrfachpfeil angezeigt, zumindest weitgehend die gesamte Stirnfläche 16 des Wabenkörpers 7 anströmt. Durch die Vermischung aufgrund Verwirbelung und Rückströmung der einzelnen Abgasströme 11, 12, 13, 14 wird ebenfalls eine punktuell erhöhte, thermisch induzierte Spannung. des Wabenkörpers 7 im Bereich der Stirnfläche 16 vermindert, was wiederum bei der noch zu vollziehenden Umsetzung von bisher unverbrannten Kohlenwasserstoffen zu einer Vergleichmäßigung der Temperaturbelastung des Wabenkörpers 7 führt.

Fig. 3 zeigt ein erstes Ausführungsbeispiel einer Leitfläche 8, die die Form einer kreisringförmigen Blende hat. Die Blende weist in der Mitte eine Öffnung 18 auf, durch die der Gesamtabgasstrom nach Durchmischung in Richtung Wabenkörper hindurch strömt. Die Leitfläche 8 in Art einer kreisringförmigen Blende schließt an ihrem äußeren Rand 19 bündig mit einem Mantelrohr des Wabenkörpers ab, so daß dort eine Durchströmung eines Abgasstromes verhindert ist. Eine Alternative hierzu sieht vor, daß gleichmäßig und/oder ungleichmäßig verteilt Ausschnitte 20, die in Fig. 3 gestrichelt angedeutet sind, auch eine Durchströmung entlang des äußeren Randes 19 ermöglichen und/oder daß die Leitfläche 8, wie in der rechten Seite der Fig. 3 dargestellt, teilweise oder gänzlich gleichmäßig und/oder ungleichmäßig verteilt Löcher 29 aufweist, durch die Abgas durchströmen kann. Darüber hinaus kann eine zweite solche Leitfläche zwischen der ersten Leitfläche und dem Wabenkörper versetzt hintereinander angeordnet sein und unterschiedliche Strömungsquerschnitte aufweisen.

Fig. 4 zeigt eine Leitfläche 8. Diese hat eine erste Oberfläche 21 und eine zweite Oberfläche 22. Die erste und die zweite Oberfläche 21, 22 sind gewölbt und haben in etwa ihrer Mitte eine Öffnung 18 zur Durchströmung. Die Wölbungen 23 unterstützen die Umlenkung der auf die Oberflächen 21, 22 auftreffenden Abgasströme. Weiterhin weisen beide Oberflächen 21, 22 jeweils eine Berandung 24 auf, die unregelmäßig und unterschiedlich gewölbt ist. Diese Gestaltung unterstützt die Verwirbelung der Abgasströme untereinander, welche nicht dadurch gefördert wird, daß beispielsweise zwei solcher Leitflächen zueinander versetzt hintereinander angeordnet werden. Die Leitfläche(n) ist/sind dabei so ausgeführt, daß der resultierende Gesamtabgasstrom sich nach Durchströmung möglichst ohne Ablöseströmung auf einen Gesamtquerschnitt der anzuströmenden Stirnfläche des nachfolgenden Wabenkörpers wieder verteilt

Fig. 5 zeigt eine Leitfläche 8. Diese hat eine dritte Oberfläche 25 und vierte Oberfläche 26. Neben einer in etwa mittig angeordneten Öffnung 18 befindet sich auch zwischen einem äußeren Rand 19 und der jeweiligen dritten Oberfläche 25 bzw. vierten Oberfläche 26 eine Randöffnung 27. Diese bewirkt, daß hinter den Oberflächen 25, 26 kein Totströmungsgebiet entsteht. Vielmehr führt die Durchströmung durch die Randöffnung 27 zur Ausbildung eines Unterdruckgebietes entlang der dem Wabenkörper zugekehrten Seiten der Oberflächen 25, 26. Dieses bewirkt, daß der Gesamtabgasstrom bei Durchströmung durch wenigstens eine oder auch zwei Leitflächen 8 nach Fig. 5 sich auf sehr kurzem Weg wieder über den gesamten freien Strömungsquerschnitt des Mantelrohres verteilt.

Fig. 6 zeigt die Leitfläche 8 nach Fig. 5 im Querschnitt entlang der Linie VI-VI. Zu erkennen ist ein Materialring 28, an dem die dritte Oberfläche 25 und vierte Oberfläche 26 befestigt sind. Weiterhin ist die jeweilige Wölbung 23 beider Oberflächen 25, 26 zur Umlenkung und Rückströmung der auftreffenden Abgasströme erkennbar.

Es sei noch darauf hingewiesen, daß die Leitflächen 8 nicht wie beschrieben kreisringförmig ausgebildet sein müssen.

Ebensogut können teilsegmentförmig ausgebildete Leitflächen angeordnet werden, welche untereinander nicht auf derselben Ebene wie eine benachbarte Leitfläche angeordnet sein müssen. Vielmehr können diese, wie bei der Anordnung mehrerer kreisringförmiger Leitflächen, voneinander versetzt sowie auch jeweils unterschiedliche Gestaltung aufweisen.

### Bezugszeichenliste

- 1: Abgassystem
- 2: Sammler
- 3: Mantelrohr
- 4: erster Flansch
- 5: zweiter Flansch
- 6: Trennebene
- 7: Wabenkörper
- 8: erste Leitfläche
- 9: Auslaßquerschnitt
- 10: zu durchströmender Raum
- 11: erster Abgasstrom
- 12: zweiter Abgasstrom
- 13: dritter Abgasstrom
- 14: vierter Abgasstrom
- 15: Wirbelraum
- 16: Stirnfläche des Wabenkörpers 7
- 17: Gesamtabgasstrom
- 18: Öffnung
- 19: äußerer Rand
- 20: Ausschnitt
- 21: erste Oberfläche
- 22: zweite Oberfläche
- 23: Wölbung
- 24: Berandung
- 25: dritte Oberfläche
- 26: vierte Oberfläche
- 27: Randöffnung
- 28: Materialring
- 29: Loch

- A: Abstand zwischen Stirnfläche und Auslaßquerschnitt

## Patentansprüche

1. Abgassystem (1) mit einem Sammler (2) zur Zusammenführung von Abgasströmen (11, 12, 13, 14) aus zwei oder mehr Zylindern eines Verbrennungsmotors, wobei der Sammler (2) einen Auslaßquerschnitt (9) hat, hinter dem sich ein Mantelrohr (3) anschließt, in dem ein Wabenkörper (7) angeordnet ist, **dadurch gekennzeichnet, daß** zwischen dem Auslaßquerschnitt (15) und dem Wabenkörper (7) ein zu durchströmender Raum (10) ist, in dem wenigstens eine erste Leitfläche (8) zur Umlenkung zumindest eines Teils der Abgasströme (11, 12, 13, 14) Beitandteil des Mantelrohrs (3) ist, und die erste Leitfläche (8) als eine Art Blende ausgebildet ist, die den freien Querschnitt hinter dem Auslaßquerschnitt (9) verringert, woran sich wieder der freie Querschnitt des Mantelrohres (3) anschließt.

2. Abgassystem (1) nach Anspruch 1, **dadurch gekennzeichnet, daß** die erste Leitfläche (8) gleichmäßig und/oder ungleichmäßig, teilweise oder gänzlich verteilt Löcher (29) und/oder am seitlichen äußeren Rand (19) Ausschnitte (20) und/oder wenigstens eine Randöffnung (27) und/oder auf wenigstens einer ihrer Oberflächen (21, 22, 25, 26) wenigstens eine Wölbung (23) aufweist.

3. Abgassystem (1) nach einem der vorhergehenden Ansprüche, **dadurch gekennzeichnet, daß** zwischen dem Auslaßquerschnitt (9) und der ersten Leitfläche (8) ein Wirbefraum (15) ausgebildet ist.

4. Abgassystem (1) nach einem der vorhergehenden Ansprüche, **dadurch gekennzeichnet, daß** die erste Leitfläche (8) näher zum Auslaßquerschnitt (9) als zum Wabenkörper (7) angeordnet ist.

5. Abgassystem (1) nach einem der vorherigen Ansprüche, **dadurch gekennzeichnet, daß** im zu durchströmenden Raum (10) zwischen der ersten Leitfläche (8) und dem Wabenkörper (7) eine zweite Leitfläche angeordnet ist.

6. Abgassystem nach Anspruch 1 **dadurch gekennzeichnet, daß** die erste Leitfläche (8) in das Mantelrohr (3) mit einem Abstand (A) vor dem Wabenkörper (7) integriert ist.

7. Verfahren zur Beaufschlagung eines Wabenkörper (7) mit Abgasströmen (11, 12, 13, 14), welche wenigstens teilweise aus unterschiedlichen Richtungen zum Wabenkörper (7) gelangen, **dadurch gekennzeichnet, daß** die Abgasströme (11, 12, 13, 14) vor ihrem Auftreffen auf den Wabenkörper (7) durch wenigstens eine erste in das Mantelrohr integrierte Leitfläche (8),die als eine Art Blende ausgebildet ist, die den freien Querschnitt hinter einem Auslaßquerschnitt (9) verringert, woran sich wieder der freie Querschnitt des Mantelrohres (3) anschließt, so umgelenkt werden, daß sie zumindest teilweise in eine zu den Abgasströmen (11, 12, 13, 14) entgegengesetzte Richtung strömen und so verzögert auf den Wabenkörper (7) auftreffen.

8. Verfahren nach Anspruch 7 **dadurch gekennzeichnet, daß** die Abgasströme (11, 12, 13, 14) druckpulsierend auf den Wabenkörper (7) zuströmen und durch die Umlenkung eine Glättung der Druckpulse erfolgt.

9. Verfahren nach Anspruch 7 oder 8 **dadurch gekennzeichnet, daß** die Abgasströme (11, 12, 13, 14) zeitversetzt zueinander auf den Wabenkörper (7) zuströmen.

10. Verfahren nach einem der Ansprüche 7 bis 9, **dadurch gekennzeichnet, daß** die durch die erste Leitfläche (8) umgelenkten Abgasströme (11, 12, 13, 14) eine zweite Leitfläche durchströmen.

## Claims

1. Exhaust gas system (1) with a collector (2) for collecting exhaust gas flows (11, 12, 13, 14) from two or more cylinders of a combustion engine, wherein the collector (2) has an outlet cross-section (9) behind which a tubular jacket is connected (3), in which jacket a honeycomb body (7) is arranged, **characterised in that** between the outlet cross-section (15) and the honeycomb body (7) there is a space (10) to be flowed through, in which space at least one guide surface (8) for diverting at least a part of the exhaust flows (11, 12, 13, 14) is a part of the tubular jacket (3), and the first guide surface (8) is configured as a type of deflector that reduces the free cross-section behind the outlet cross-section (9) onto which the free cross-section of the tubular jacket (3) is, in turn, connected.

2. Exhaust gas system (1) according to claim 1, **characterised in that** the first guide surface (8) is provided with holes (29) evenly and/or unevenly distributed over a part or all over it, and/or with cut-outs (20) on the lateral external edge (19), and/or at least one aperture (27) at the edge, and/or at least one curved area (23) on at least one of its surfaces (21, 22, 25, 26).

3. Exhaust gas system (1) according to one of the preceding claims, **characterised in that** between the outlet cross-section (9) and the first guide surface (8) there is formed an eddy space (15).

4. Exhaust gas system (1) according to one of the preceding claims, **characterised in that** the first guide surface (8) is arranged closer to the outlet cross-section (9) than to the honeycomb body (7).

5. Exhaust gas system (1) according to one of the preceding claims, **characterised in that** a second guide surface is arranged in the space (10), which has to be flowed through, between the first guide surface (8) and the honeycomb body (7).

6. Exhaust gas system according to claim 1, **characterised in that** guide surface (8) is integrated into the tubular jacket (3) at a distance (A) in front of the honeycomb body (7).

7. Method for applying exhaust flows (11, 12, 13, 14) to a honeycomb body (7), which at the honeycomb body (7) at least in part from different directions, **characterised in that** before they incide upon the honeycomb body (7), the exhaust gas flows (11, 12, 13, 14) are diverted by at least a first guide surface (8), integrated into the tubular jacket, which is configured as a type of deflector, that reduces the cross-section behind an outlet cross-section (9) onto which the free cross-section of the tubular jacket (3) is in turn connected, such that they at least partly flow in a direction opposite to that of the exhaust gas flows (11, 12, 13, 14), and are thus delayed in inciding upon the honeycomb body (7).

8. Method according to claim 7, **characterised in that** the exhaust gas flows (11, 12, 13, 14) flow towards the honeycomb body (7) with a pulsating pressure, and calming of the pulsating pressure takes place by diversion.

9. Method according to claim 7 or 8, **characterised in that** the exhaust gas flows (11, 1,2, 13, 14) flow towards the honeycomb body (7) time-offset with respect to one another.

10. Method according to claim 7 to 9, **characterised in that** the exhaust gas flows (11, 12, 13, 14) diverted by the first guide surface (8) flow through a second guide surface.

## Revendications

1. Système de gaz d'échappement (1) comportant un collecteur (2) pour réunir des flux de gaz d'échappement (11, 12, 13, 14) de deux ou plus de deux cylindres d'un moteur à combustion interne, dans quel cas le collecteur (2) a une section transversale de sortie (9), qui est suivie d'un tube d'enveloppe (3) dans lequel un corps en nids d'abeilles (7) est agencé, **caractérisé en ce qu'**entre la section transversale de sortie (15) et le corps en nids d'abeilles (7) il y a un espace (10) devant être parcouru dans lequel au moins une première surface de guidage (8) pour dévier au moins une partie des flux de gaz d'échappement (11, 12, 13, 14) fait partie du tube d'enveloppe (3), et la première surface de guidage (8) est réalisée à la façon d'un déflecteur qui réduit la section transversale libre derrière la section transversale de sortie (9), le tout étant suivi à nouveau par la section transversale libre du tube d'enveloppe (3).

2. Système de gaz d'échappement (1) selon la revendication 1, **caractérisé en ce que** la première surface de guidage (8) présente des trous (29) répartis régulièrement et/ou irrégulièrement, partiellement ou complètement et/ou présente des découpes (20) sur le bord latéral extérieur (19) et/ou au moins une ouverture bord (27) et/ou sur au moins une de ses surfaces (21, 22, 25, 26) au moins une courbure (23).

3. Système de gaz d'échappement (1) selon l'une des revendications précédentes, **caractérisé en ce qu'**un espace de tourbillonnement (15) est réalisé entre la section transversale de sortie (9) et la première surface de guidage (8).

4. Système de gaz d'échappement (1) selon l'une des revendications précédentes, **caractérisé en ce que** la première surface de guidage (8) est agencée plus près de la section transversale de sortie (9) que du corps en nids d'abeilles (7).

5. Système de gaz d'échappement (1) selon l'une des revendications précédentes, **caractérisé en ce que** dans l'espace devant être parcouru (10) une deuxième surface de guidage est agencée entre la première surface de guidage (8) et le corps en nids d'abeilles (7).

6. Système de gaz d'échappement selon la revendication 1, **caractérisé en ce que** la première surface de guidage (8) est intégrée dans le tube d'enveloppe (3) à une distance (A) devant le corps en nids d'abeilles (7).

7. Procédé destiné à soumettre un corps en nids d'abeilles (7) à des flux de gaz d'échappement (11, 12, 13, 14) qui parviennent au moins partiellement de directions différentes jusqu'au corps en nids d'abeilles (7), **caractérisé en ce qu'**avant de rencontrer le corps en nids d'abeilles (7) les flux de gaz d'échappement (11, 12, 13, 14) sont déviés par au moins une première surface de guidage (8), intégrée dans le tube d'enveloppe et réalisée à la façon d'un déflecteur qui réduit la section transversale libre derrière une section transversale de sortie (9), le tout étant à suivi nouveau par la section transversale libre du tube d'enveloppe (3), de telle manière qu'ils s'écoulent au moins partiellement dans une direction opposée aux flux de gaz d'échappement (11, 12, 13, 14) et qu'ils rencontrent ainsi avec retard le corps en nids d'abeilles (7).

8. Procédé selon la revendication 7, **caractérisé en ce que** les flux de gaz d'échappement (11, 12, 13, 14) affluent avec une pression de pulsation vers le corps en nids d'abeilles (7) et que par la déviation un apaisement de la pression de pulsation a lieu.

9. Procédé selon la revendication 7 ou 8, **caractérisé en ce que** les flux de gaz d'échappement (11, 12, 13, 14) s'écoulent vers le corps en nids d'abeilles (7) de manière à être décalés temporellement l'un par rapport à l'autre.

10. Procédé selon l'une des revendications 7 à 9, **caractérisé en ce que** les flux de gaz d'échappement (11, 12, 13, 14) déviés par la première surface de guidage (8) parcourent une deuxième surface de guidage.
